# FASCICULE DE BREVET EUROPEEN

(11) **EP 1 583 481 B1**
(45) Date de publication et mention de la délivrance du brevet: **29.10.2008**
(21) Numéro de dépôt: 03795722.2
(22) Date de dépôt: 24.12.2003
(51) Int. Cl.: A61D 7/04

(54) **PROCEDE ET APPAREIL DE MANIPULATION DE GAZ LOURD**
VERFAHREN UND VORRICHTUNG FÜR DEN UMGANG MIT SCHWERGAS
METHOD AND DEVICE FOR MANIPULATING HEAVY GAS

(30) Priorité: 09.01.2003 BE 200300019
(43) Date de publication de la demande: 12.10.2005
(73) Titulaire: ETS BARRE, 1490 Court-Saint-Etienne (FR)
(72) Inventeur: BARRE, Luc, B-1490 Court-Saint-Etienne (BE)
(74) Mandataire: Claeys, Pierre
(86) Numéro de dépôt international: PCT/BE2003/000231
(87) Numéro de publication internationale: WO 2004/062523

(56) Documents cités:
- DE-C- 370 787
- US-B1- 6 352 076

## Description

La présente invention est relative à un procédé et à un appareil de manipulation de gaz lourd.

Par gaz lourd, il faut entendre suivant la présente invention, un gaz plus lourd que l'air ambiant.

On connaît déjà depuis longtemps des procédés d'anesthésie d'animaux de laboratoire. Les gaz appropriés, mis en oeuvre pour ces anesthésies, sont d'une manière générale plus lourds que l'air. Ils présentent par ailleurs l'inconvénient d'être, à partir de certaines concentrations dans l'air ambiant, dangereux et même nocifs pour le personnel qui manipule ces gaz. Ces gaz narcotiques sont aussi coûteux.

Les appareils de laboratoire permettant à l'heure actuelle de manipuler des gaz en vue d'une anesthésie d'animaux, de préférence d'une série d'animaux, ne présentent pas une fiabilité suffisante au niveau des rejets de gaz, pour le personnel qui les manipule. Ils nécessitent une grande consommation de gaz, car un remplissage d'un caisson d'anesthésie par du gaz lourd et puis sa purge sont requis pour chaque anesthésie d'un animal. En bref, il en résulte une lenteur peu favorable de ce programme, avec une consommation élevée de gaz et un risque de mettre en danger la santé du personnel opérant.

Un procédé de manipulation d'un gaz pour petits animaux est connu du document US 6352076, qui divulgue par ailleurs un appareil selon le préambule de la revendication 8.

La présente invention a pour but de mettre au point un procédé et un appareil de manipulation de gaz plus lourd que l'air, qui surmontent les inconvénients précités. Ce procédé et cet appareil doivent être sûrs pour les opérateurs et présenter une rentabilité d'utilisation économiquement favorable, tout en permettant une rapidité d'exécution.

Il faut entendre que l'invention n'a pas pour but un procédé d'anesthésie d'animaux, les conditions d'anesthésie pouvant être variables en fonction des exigences du cas d'espèce, que ce soit la nature ou les concentrations du gaz, le nombre d'animaux à anesthésier en succession, les espèces animales à traiter, leur poids, etc. L'invention a, au contraire, pour but un procédé de manipulation du gaz qui protège le personnel opérant, et cela tout en permettant notamment l'application de n'importe quelle méthode de traitement thérapeutique, impliquant une anesthésie d'animal dans un caisson.

Pour résoudre ces problèmes, on a prévu, suivant l'invention, un procédé de manipulation de gaz plus lourd que l'air dans un caisson destiné à recevoir un animal de laboratoire, comprenant
- une fermeture et une ouverture successives du caisson, au haut de celui-ci,
- une introduction dudit gaz lourd dans le caisson en position de fermeture de celui-ci et un arrêt de ladite introduction en position d'ouverture du caisson, et
- un établissement d'une dépression périphériquement au haut du caisson avec aspiration de gaz lourd s'échappant par le haut du caisson vers une enceinte confinée.
Ce procédé présente l'avantage qu'il ne comporte aucune purge du caisson pendant la manipulation. Il permet donc, par exemple, un traitement successif de plusieurs animaux par ouverture du caisson, retrait de l'animal anesthésie, dépôt d'un nouvel animal à anesthésier, puis fermeture du caisson, alors que le gaz introduit initialement dans le caisson y subsiste. L'ouverture du caisson par le haut favorise le maintien du gaz lourd à l'intérieur du caisson même si celui-ci est ouvert.

Comme l'introduction de gaz lourd n'est autorisée que si le caisson est en position de fermeture, et que, en position d'ouverture du caisson, l'admission de gaz doit être à l'arrêt il n'y a pas de risque de sortie inopportune de gaz hors du caisson. Selon le cas on peut prévoir que l'ouverture du caisson commande elle-même l'interruption de l'admission de gaz ou que l'ouverture ne soit possible que si l'admission de gaz est interrompue. De même, on peut prévoir que la fermeture du caisson commande automatiquement une introduction de gaz dans le caisson, ou que cette introduction n'est possible qu'après fermeture du caisson.

Par l'établissement d'une dépression et d'une aspiration périphériquement au haut du caisson, tout gaz lourd débordant au-delà des bords supérieurs du caisson ouvert par le haut est immédiatement entraîné dans une enceinte confinée, à l'abri de l'atmosphère respirée par les opérateurs. Avantageusement, la dépression est poursuivie pendant tout le procédé, que le caisson soit ouvert ou fermé.

Suivant une forme de réalisation de l'invention, après chaque fermeture de ladite série de fermetures et ouvertures par le haut, il comprend une introduction additionnelle de gaz lourd dans le caisson fermé. En effet lors du dépôt puis du retrait d'un animal, le mouvement occasionné par son volume ainsi que le gaz entraîné par sa toison a pour effet une perte de gaz dans le caisson, qui peut ainsi être rapidement compensée lors de la fermeture suivante du caisson.

Suivant une forme de réalisation avantageuse de l'invention, le procédé comprend, au bas du caisson, autour de celui-ci, une récupération de gaz lourd s'écoulant le long du caisson du haut vers le bas. Ainsi, même si du gaz lourd sorti du caisson n'a pas été aspiré par la dépression établie au haut du caisson, ce gaz, qui, par son poids, va se déposer en léchant les parois du caisson, sera récolté également vers une enceinte confinée à l'abri des opérateurs, de préférence la même enceinte.

D'autres détails relatifs au procédé suivant l'invention sont indiqués dans les revendications 1 à 7 annexées.

L'invention concerne également un appareil de manipulation de gaz plus lourd que l'air, comprenant
- un caisson destiné à recevoir un animal de laboratoire présentant une cavité obturable,
- une source de gaz lourd qui peut être en communication avec le caisson et permettre une introduction du gaz lourd dans sa cavité, et
- des moyens de contrôle de ladite communication entre la source et la cavité du caisson.

Suivant l'invention le caisson comporte une ouverture vers le haut et des moyens d'obturation déplaçables entre une position de fermeture dans laquelle ils obturent ladite ouverture vers le haut, et une position d'ouverture, dans laquelle celle-ci est libérée, et lesdits moyens de contrôle sont capables de passer d'un état d'arrêt à un état de libération de ladite communication et inversement, lesdits moyens de contrôle étant à l'état d'arrêt lorsque les moyens d'obturation susdits sont dans une position d'ouverture, et lesdits moyens d'obturation étant en position de fermeture lorsque lesdits moyens de contrôle sont dans leur état de libération susdit, l'appareil comprenant en outre une source de dépression et des moyens d'établissement d'une dépression dans une zone périphérique au haut du caisson, qui sont alimentés par la source de dépression et qui aspirent du gaz lourd s'échappant du caisson par le haut dans une enceinte confinée. Ainsi, il est impossible d'ouvrir le caisson alors que le gaz continue à y être introduit et, inversement, une alimentation du caisson en gaz est impossible alors que celui-ci est ouvert.

Suivant une forme de réalisation avantageuse de l'appareil suivant l'invention, lesdits moyens de contrôle comprennent une vanne d'arrêt agencée dans un conduit reliant la source de gaz lourd et la cavité du caisson, et un élément de commande de la vanne qui est bloqué mécaniquement en l'état d'arrêt susdit lorsque les moyens d'obturation susdits sont en position d'ouverture et qui bloque mécaniquement les moyens d'obturation en position de fermeture lorsqu'il est en état de libération. Au lieu d'un blocage mécanique de ce genre, on peut aussi prévoir un blocage par transmission de signaux électriques ou électroniques, par des systèmes de connexion ou par des transmissions à distance.

On peut notamment prévoir que lesdits moyens de contrôle comprennent une vanne d'arrêt agencée dans un conduit reliant la source de gaz lourd et la cavité du caisson, et un organe de commande qui bloque automatiquement la vanne en état d'arrêt lorsqu'il détecte un signal de sortie des moyens d'obturation hors de leur position de fermeture et qui bloque automatiquement les moyens d'obturation en position de fermeture lorsque la vanne est en état de libération.

D'autres détails concernant l'appareil suivant l'invention sont indiqués dans les revendications 8 à 18 annexées.

D'autres détails et particularités de l'invention ressortiront de la description donnée ci-après, à titre non limitatif, et avec référence aux dessins annexés.

La figure 1 représente une vue en perspective, partiellement brisée, d'un appareil de manipulation de gaz lourd suivant l'invention, en position de fermeture du caisson.

La figure 2 représente une vue d'un détail de l'appareil suivant la figure 1, en position d'ouverture du caisson.

La figure 3 représente une vue en coupe longitudinale d'une partie de l'appareil suivant la figure 1.

Sur les différentes figures, les éléments identiques ou analogues sont désignés par les mêmes références.

Ainsi qu'il ressort des figures, l'appareil suivant l'invention comprend un caisson 1 présentant une cavité 2 obturable dans l'exemple illustré par un couvercle 3 capable de coulisser entre une position de fermeture, représentée sur la figure 1, et une position d'ouverture représentée sur la figure 2. Le caisson 1 est ouvert vers le haut et donc, même en position ouverte, le gaz lourd introduit dans le caisson a tendance à y rester par gravité.

Une source 4 de gaz lourd, par exemple du gaz narcotique, connue en soi et représentée uniquement de manière schématique, est capable d'alimenter le caisson en gaz par l'intermédiaire d'un conduit 5 dans lequel est agencée une vanne d'arrêt 6 également connue en soi. Cette vanne est commandée par un élément de commande en forme de levier coudé 7, qui est représenté dans la position de libération du conduit 5 sur la figure 1 et dans la position d'arrêt du conduit 5 sur la figure 2.

Dans l'exemple illustré, le caisson 1 est supporté sur une plaque de support 8 pourvue de pattes latérales d'écartement 9. A l'aide de ces pattes, la plaque de support 8 peut être soutenue et éventuellement fixée sur les rebords 10 d'une cuvette 11 ouverte vers le haut, de manière que le bord de la plaque 8 soit situé périphériquement à une petite distance de la cuvette 11, en laissant entre eux un intervalle 12. Avantageusement, la plaque 8 est supportée par les rebords 10 de la cuvette de manière à se trouver dans un plan légèrement inférieur à ceux-ci. Dans cet exemple de réalisation, la plaque de support 8 porte des barres de guidage 13, 14 qui sont conformées pour recevoir le caisson, sans lui permettre de déplacement horizontal pendant son utilisation.

Dans la zone supérieure du caisson 1, celui-ci est pourvu d'une glissière 15 dans laquelle peut coulisser le couvercle 3, qui est de préférence en une matière transparente ou translucide. En position de fermeture, comme représenté sur la figure 1, le couvercle 3 déborde largement au-delà du bord supérieur avant 16 du caisson, en glissant par-dessus ce dernier.

L'appareil suivant l'invention comprend aussi un cadre supérieur 17 qui est formé d'un profilé creux et qui est simplement posé sur les bords supérieurs longitudinaux 18 et 19 et arrière 20 du caisson. Ce cadre est ainsi supporté à la périphérie de l'ouverture vers le haut du caisson 1. Le long des trois bords précités 18 à 20, le cadre 17 a la forme d'un U dont les deux branches 21 et 22 ainsi que la partie centrale 23 font saillie vers l'intérieur en surplombant ainsi la cavité 2. Les branches 21 et 22 et la partie centrale 23 du U sont perforées vers le bas à intervalles de préférence réguliers. Les perforations 24 permettent une communication entre le caisson et la cavité 29 du cadre 17. Le quatrième côté 25 du cadre, situé à l'avant, est agencé en dessous de la partie avant du couvercle en position de fermeture (v. figure 3). Une plaquette 26 pourvue d'un bourrelet supérieur 27 fait saillie du côté avant 25 du cadre au travers d'une fente 28 prévue dans la face supérieure de celui-ci. Un intervalle est laissé entre le bord avant de la fente 28 et la plaquette 26 de manière à permettre une communication entre le creux 29 du cadre 17 et l'espace situé entre le couvercle 3 et le côté avant 25 du cadre, devant le bord avant 16 du caisson 1. Avantageusement, un étroit passage 39 est laissé libre entre le bord avant 16 du caisson et le couvercle 3.

Le côté avant 25 du cadre creux 17 est, dans l'exemple illustré pourvu d'un conduit d'aspiration 30, muni d'une bride 31 qui peut être rattachée à une bride 32 correspondante d'un raccord 33 prévu sur un rebord 10 de la cuvette. Ce raccord peut être mis en communication avec un flexible 34 qui mène à un dispositif d'aspiration 35, connu en soi.

On peut prévoir, comme représenté sur la figure 1, à côté de la cuvette 11 pourvue de la plaque de support 8 pour le caisson 1, au moins une cuvette supplémentaire 36, également pourvue d'une plaque centrale 37 supportée à distance de la cuvette pour former entre celle-ci et la plaque 27 un intervalle 38. Cette plaque centrale 37 peut servir à supporter une autre cuvette ou tout autre corps susceptible de porter du gaz narcotique.

Comme le fond de la cuvette 11, celui de la cuvette 36 peut être raccordé d'une manière connue, non représentée, au dispositif d'aspiration 35.

Le fonctionnement de l'appareil de manipulation de gaz suivant l'invention, décrit ci-dessus, est le suivant.

Le caisson 1 est déposé sur la plaque de support 8 de la cuvette 11, entre les barres de guidage 13, 14. Le cadre 17 est alors déposé sur les bords supérieurs du caisson en plaçant la bride 31 sur la bride 32. Le couvercle 3 est coulissé en position de fermeture du caisson 1, puis la vanne 6 est alors montée.

Elle est ensuite amenée dans la position représentée sur la figure 1. Dans cette position, le levier de commande 7 est en appui contre le bord avant du couvercle 3 et bloque le couvercle en position de fermeture et la vanne 6 est en position d'ouverture, c'est-à-dire qu'elle libère la communication entre la source de gaz lourd 4 et le caisson 1, et autorise une introduction de gaz lourd dans le caisson.

On peut alors mettre en oeuvre la source de gaz lourd 4 pour qu'elle alimente le caisson 1 jusqu'à saturation en ledit gaz lourd.

On peut aussi mettre en oeuvre simultanément, ou encore avant ou même peu après, le dispositif d'aspiration 35. Celui-ci crée une légère dépression à la périphérie supérieure du caisson 1, au-dessus des côtés 21 à 23 du cadre 17 et en dessous du couvercle le long du côté 25 de celui-ci. Le caisson est mis à l'atmosphère par le passage 39, qui canalise le gaz vers la fente d'aspiration 28, ce qui permet d'éviter toute fuite possible de gaz en position fermée du couvercle.

Le levier 7 de la vanne 6 peut alors être tourné dans la position représentée sur la figure 2. Dans cette position, la communication entre la source de gaz 4 et le caisson 1 est arrêtée. De plus, le levier 7 ne bloque plus mécaniquement le couvercle 3, et il est au contraire passé dans une position latérale qui autorise l'ouverture du caisson 1. La figure 2 montre le caisson 1 pendant cette opération d'ouverture. Le levier 7 est alors bloqué par le couvercle 3 dans la position d'arrêt représentée.

On peut alors introduire un corps dans le caisson, par exemple le corps d'un animal à anesthésier, puis le couvercle est refermé.

Pendant cette opération le gaz lourd présent dans le caisson a une tendance normale à rester dans le caisson, du fait de son poids plus lourd que l'air. Toutefois le mouvement du couvercle et l'introduction d'un volume supplémentaire dans le caisson ont pour effet que du gaz lourd déborde inévitablement hors du caisson, notamment par le passage 39. Ce gaz est cependant immédiatement aspiré dans l'enceinte confinée que forme le cadre 17, ce qui offre le grand avantage de garder les opérateurs hors du contact du gaz lourd éventuellement nocif.

Quand l'animal est anesthésié, on ouvre à nouveau le caisson et on sort l'animal anesthésié, tandis qu'un autre peut immédiatement être introduit. En effet, le caisson reste rempli de gaz lourd pendant toute la série d'anesthésies et il est uniquement nécessaire de compléter régulièrement cette quantité de gaz, par exemple à chaque fermeture, par une quantité de gaz lourd équivalente à celle qui a été aspirée. Il en résulte une grande économie de gaz lourd.

Les animaux anesthésiés, qui portent dans leurs poils du gaz narcotique, sont avantageusement déposés sur la plaque de dépôt 37 d'une cuvette 36. Le gaz lourd s'écoule alors lentement de l'animal dans la cuvette 36, par la fente 38.

De même, si du gaz lourd parvient à échapper à l'aspiration du cadre 17, ce gaz va s'écouler de haut en bas du caisson 1 et être recueilli dans la cuvette 11, en passant par la fente 12.

Il doit être entendu que la présente invention n'est en aucune façon limitée à la forme de réalisation décrite ci-dessus et que bien des modifications peuvent y être apportées sans sortir du cadre des revendications annexées.

On peut par exemple envisager un organe de commande qui bloque automatiquement la vanne en état d'arrêt lorsqu'il détecte un signal de sortie des moyens d'obturation du caisson hors de leur position de fermeture et qui bloque automatiquement ceux-ci en position de fermeture lorsque la vanne est ouverte. A cet effet on peut imaginer un interrupteur de fin de course qui détecte la position du couvercle 3 en position fermée et qui émet un signal par exemple à un ordinateur dès que le couvercle sort de cette position de fermeture, l'ordinateur commandant alors la fermeture de la vanne 6, qui se présente sous la forme d'une électrovanne, sans élément de commande 7. Il ne s'agit donc plus dans ce cas d'un blocage mécanique, mais d'un blocage par signaux électriques ou électroniques et le couvercle lui-même peut servir de déclencheur de commande de la vanne, par exemple déclencher l'introduction de gaz dès que le commutateur de fin de course susdit permet de détecter la position de fermeture du couvercle.

On peut aussi imaginer que, au lieu de reposer sur la plaque de support 8 et de supporter le cadre 17, le caisson 1 soit suspendu au cadre 17, lui-même directement supporté par la plaque 28, ou une table de travail quelconque. Cet agencement permet un détachement aisé du caisson par exemple pour son nettoyage, sans devoir démonter préalablement de nombreux éléments de l'appareil.

## Revendications

1. Procédé de manipulation de gaz plus lourd que l'air dans un caisson destiné à recevoir un animal de laboratoire, comprenant
- une fermeture et une ouverture successives du caisson, au haut de celui-ci,
- une introduction dudit gaz lourd dans le caisson en position de fermeture de celui-ci et un arrêt de ladite introduction en position d'ouverture du caisson, et
- un établissement d'une dépression périphériquement au haut du caisson avec aspiration de gaz lourd s'échappant par le haut du caisson vers une enceinte confinée.

2. Procédé suivant la revendication 1, **caractérisé en ce que** l'ouverture du caisson commande un arrêt de ladite introduction et la fermeture du caisson autorise une introduction dudit gaz lourd dans le caisson.

3. Procédé suivant la revendication 1, **caractérisé en ce qu'**un arrêt de ladite introduction autorise une ouverture du caisson et une fermeture du caisson autorise une admission dudit gaz lourd dans le caisson.

4. Procédé suivant l'une des revendications 1 à 3, **caractérisé en ce que**, après une fermeture initiale du caisson, l'introduction de gaz lourd réalise une saturation du caisson en ce gaz et **en ce que**, après chaque fermeture suivante de ladite succession de fermetures et ouvertures par le haut, il comprend une introduction additionnelle de gaz lourd dans le caisson fermé.

5. Procédé suivant l'une des revendications 1 à 4, **caractérisé en ce que** l'établissement de la dépression est poursuivie pendant tout le procédé.

6. Procédé suivant l'une des revendications 1 à 5, **caractérisé en ce qu'**il comprend, au bas du caisson, autour de celui-ci, une récupération de gaz lourd s'écoulant le long du caisson du haut vers le bas.

7. Procédé suivant l'une des revendications 1 à 6, **caractérisé en ce que** le gaz lourd est un gaz narcotique.

8. Appareil de manipulation de gaz plus lourd que l'air, comprenant
- un caisson (1) destiné à recevoir un animal de laboratoire présentant une cavité (2) obturable,
- une source de gaz lourd (4) qui peut être en communication avec le caisson et permettre une introduction du gaz lourd dans sa cavité, et
- des moyens de contrôle (6, 7) de ladite communication entre la source (4) et la cavité (2) du caisson,
le caisson (1) comportant une ouverture vers le haut et des moyens d'obturation (3) déplaçables entre une position de fermeture dans laquelle ils obturent ladite ouverture vers le haut, et une position d'ouverture, dans laquelle celle-ci est libérée,
**caractérisé en ce que** lesdits moyens de contrôle (6, 7) sont capables de passer d'un état d'arrêt à un état de libération de ladite communication et inversement, lesdits moyens de contrôle (6, 7) étant à l'état d'arrêt lorsque les moyens d'obturation (3) susdits sont dans une position d'ouverture, et lesdits moyens d'obturation (3) étant en position de fermeture lorsque lesdits moyens de contrôle (6, 7) sont dans leur état de libération susdit, et
**en ce qu'**il comprend en outre une source de dépression (35) et des moyens d'établissement d'une dépression (17) dans une zone périphérique au haut du caisson, qui sont alimentés par la source de dépression et qui aspirent du gaz lourd s'échappant du caisson (1) par le haut dans une enceinte confinée.

9. Appareil de manipulation suivant la revendication 8, **caractérisé en ce qu'**il comprend en outre, dans une zone périphérique extérieure au bas du caisson (1), des moyens de récupération (11) du gaz lourd s'écoulant le long du caisson du haut vers le bas.

10. Appareil de manipulation suivant l'une ou l'autre des revendications 8 et 9, **caractérisé en ce que** les moyens d'établissement d'une dépression fonctionnent en continu.

11. Appareil de manipulation suivant l'une quelconque des revendications 8 à 10, **caractérisé en ce que** lesdits moyens de contrôle comprennent une vanne d'arrêt (6) agencée dans un conduit (5) reliant la source de gaz lourd (4) et la cavité (2) du caisson, et un élément de commande (7) de la vanne qui est bloqué mécaniquement en l'état d'arrêt susdit lorsque les moyens d'obturation (3) susdits sont en position d'ouverture et qui bloque mécaniquement les moyens d'obturation (3) en position de fermeture lorsqu'il est en état de libération.

12. Appareil de manipulation suivant l'une quelconque des revendications 8 à 10, **caractérisé en ce que** lesdits moyens de contrôle comprennent une vanne d'arrêt (6) agencée dans un conduit (5) reliant la source de gaz lourd (4) et la cavité (2) du caisson, et un organe de commande qui bloque automatiquement la vanne en état d'arrêt lorsqu'il détecte un signal de sortie des moyens d'obturation hors de leur position de fermeture et qui bloque automatiquement les moyens d'obturation en position de fermeture lorsque la vanne est en état de libération.

13. Appareil de manipulation suivant l'une quelconque des revendications 8 à 10, **caractérisé en ce que** lesdits moyens de contrôle comprennent une vanne d'arrêt (6) agencée dans un conduit (5) reliant la source de gaz lourd (4) et la cavité (2) du caisson, et un organe de commande qui bloque automatiquement la vanne en état d'arrêt lorsqu'il détecte un signal de sortie des moyens d'obturation hors de leur position de fermeture et qui est capable de commander la vanne en état de libération lorsque les moyens d'obturation sont en position de fermeture.

14. Appareil de manipulation suivant l'une quelconque des revendications 8 à 13, **caractérisé en ce que** les moyens d'obturation sont constitués d'un couvercle (3) coulissant dans une glissière (15) prévue au niveau de l'ouverture vers le haut du caisson (1).

15. Appareil de manipulation suivant la revendication 14, **caractérisé en ce que** les moyens d'établissement d'une dépression comprennent un cadre (17) formé d'un profilé creux qui est supporté par le caisson à la périphérie de son ouverture vers le haut et qui, sur trois côtés (21-23),23), surplombe une partie de la cavité (2) du caisson et donc le couvercle (3) en position de fermeture, tandis que, sur un quatrième côté (25), il est sous-jacent au couvercle en position de fermeture et **en ce que** ledit profilé creux est muni, face au couvercle en position de fermeture, d'ouvertures d'aspiration (24, 28), tandis qu'il est en communication par un conduit approprié (30) avec ladite source de dépression.

16. Appareil de manipulation suivant l'une quelconque des revendications 9 à 15, **caractérisé en ce que** lesdits moyens de récupération comprennent une cuvette (11) ouverte vers le haut et une plaque de support (8) pour le caisson (1) qui est soutenue centralement dans la cuvette à distance de celle-ci.

17. Appareil de manipulation suivant la revendication 16, **caractérisé en ce que** la cuvette présente des moyens de dépression qui agissent en dessous de la plaque de support et aspirent le gaz lourd récupéré par la cuvette.

18. Appareil suivant l'une des revendications 16 et 17, **caractérisé en ce qu'**il comprend en outre à côté de la cuvette (11) pourvue d'une plaque de support (8) pour le caisson (1) au moins une cuvette supplémentaire (36) pourvue chacune d'une plaque de support (37) pour un autre caisson et/ou pour un corps porteur de gaz plus lourd que l'air.

## Claims

1. Method of manipulating heavier than air gas in a chamber intended to receive a laboratory animal, comprising
- successive opening and closing of the chamber, at the top thereof,
- introduction of the said heavy gas into the chamber in the closed position thereof and stoppage of said introduction in the open position of the chamber, and
- establishment of a negative pressure periphery at the top of the chamber with suction of heavy gas escaping through the top of the chamber to a confined enclosure.

2. Method according to Claim 1,
**characterised in that** the opening of the chamber controls a stoppage of the said introduction and the closure of the chamber allows introduction of the said heavy gas into the chamber.

3. Method according to Claim 1,
**characterised in that** a stoppage of the said introduction allows an opening of the chamber and a closure of the chamber allows an admission of the said heavy gas into the chamber.

4. Method according to one of Claims 1 to 3, **characterised in that**, after an initial closure of the chamber, the introduction of heavy gas effects a saturation of the chamber with this gas and **in that**, after each following closure of the said succession of closures and openings from the top, it comprises an additional introduction of heavy gas into the closed chamber.

5. Method according to one of Claims 1 to 4, **characterised in that** the establishment of the negative pressure is continued throughout the process.

6. Method according to one of Claims 1 to 5, **characterised in that** it comprises, at the bottom of the chamber, around it, a recovery of heavy gas flowing along the chamber from top to bottom.

7. Method according to one of Claims 1 to 6, **characterised in that** the heavy gas is a narcotic gas.

8. Apparatus for manipulating heavier than air gas, comprising
- a chamber (1), intended to receive a laboratory animal, having a closable cavity (2),
- a source of heavy gas (4) which can be in communication with the chamber and allow introduction of the heavy gas into its cavity, and
- a means (6, 7) of controlling the said communication between the source (4) and the cavity (2) of the chamber,
the chamber (1) comprising an upward opening, and closure means (3) able to be moved between a closed position in which they close off the said upward opening and an open position in which the latter is left clear,
**characterised in that** the said control means (6, 7) are capable of passing from a stopped state to a state of leaving the said communication clear and vice versa, the said control means (6, 7) being in the stopped state when the above mentioned closure means (3) are in an open position, and the said closure means (3) being in a closed position when the said control means (6, 7) are in their above mentioned clear state, and
**in that** it also comprises a negative pressure source (35) and means of establishing a negative pressure (17) in a peripheral area at the top of the chamber, which are supplied by the negative pressure source and which suck heavy gas escaping from the chamber (1) through the top into a confined enclosure.

9. Manipulation apparatus according to Claim 8, **characterised in that** it also comprises, in an external peripheral area at the bottom of the chamber (1), means (11) of recovering heavy gas flowing along the chamber from top to bottom.

10. Manipulation apparatus according to one or other of Claims 8 and 9, **characterised in that** the means of establishing a negative pressure function continuously.

11. Manipulation apparatus according to any one of Claims 8 to 10, **characterised in that** the said control means comprise a stop valve (6) arranged in a pipe (5) connecting the heavy gas source (4) and the cavity (2) of the chamber, and a control element (7) for the valve which is locked mechanically in the above mentioned stopped state when the above mentioned closure means (3) are in the open position and which mechanically locks the closure means (3) in the closed position when it is in a release state.

12. Manipulation apparatus according to any one of Claims 8 to 10, **characterised in that** the said control means comprise a stop valve (6) arranged in a pipe (5) connecting the heavy gas source (4) and the cavity (2) of the chamber, and a control member which automatically locks the valve in the stopped state when it detects an output signal from the closure means outside their closure position and which automatically locks the closure means in the closed position when the valve is in a release state.

13. Manipulation apparatus according to any one of Claims 8 to 10, **characterised in that** the said control means comprise a stop valve (6) arranged in a pipe (5) connecting the heavy gas source (4) and the cavity (2) of the chamber, and a control member which automatically locks the valve in the stopped state when it detects an output signal from a closure means outside their closure position and which is capable of controlling the valve in the release state when the closure means are in the closed position.

14. Manipulation apparatus according to any one of Claims 8 to 13, **characterised in that** the closure means consist of a cover (3) sliding in a runner (15) provided at the upward opening of the chamber (1).

15. Manipulation apparatus according to Claim 14, **characterised in that** the means of establishing a negative pressure comprise a frame (17) formed by a hollow profile which is supported by the chamber at the periphery of its upward opening and which, on three sides (21-23), 23), overhangs part of the cavity (2) of the chamber and therefore the cover (3) in the closed position, whilst, on a fourth side (25), it is subjacent to a cover in the closed position, and **in that** the said hollow profiled section is provided, facing the cover in the closed position, with suction openings (24, 28), whilst it is in communication with the said source of negative pressure through an appropriate pipe (30).

16. Manipulation apparatus according to any one of Claims 9 to 15, **characterised in that** the said recovery means comprise a trough (11) open upwards and a support plate (8) for the chamber (1) which is supported essentially in the trough at a distance therefrom.

17. Manipulation apparatus according to Claim 16, **characterised in that** the trough has negative pressure means which act below the support plate and suck the heavy gas recovered by the trough.

18. Apparatus according to one of Claims 16 and 17, **characterised in that** it also comprises, alongside the trough (11) provided with a support plate (8) for the chamber (1), at least one supplementary trough (36) each provided with a support plate (37) for another chamber and/or for a body carrying heavier than air gas.

## Patentansprüche

1. Verfahren für den Umgang mit Gas, das schwerer ist als Luft, in einem Kasten, der dazu bestimmt ist, ein Labortier aufzunehmen, das Folgendes aufweist:
- ein aufeinander folgendes Schließen und Öffnen des Kastens auf dessen Oberseite,
- das Einlassen des Schwergases in den Kasten in dessen Schließposition und das Stoppen des Einlassens in Öffnungsposition des Kastens und
- ein Erstellen eines Unterdrucks peripher an der Oberseite des Kastens mit Absaugung des Schwergases, das über die Oberseite des Kastens zu einem geschlossenen Einschluss austritt.

2. Verfahren nach Anspruch 1, **dadurch gekennzeichnet, dass** das Öffnen des Kastens ein Stoppen des Einlassens steuert, und dass das Schließen des Kastens ein Einlassen des Schwergases in den Kasten erlaubt.

3. Verfahren nach Anspruch 1, **dadurch gekennzeichnet, dass** ein Stoppen des Einlassens ein Öffnen des Kastens erlaubt, und dass ein Schließen des Kastens ein Einlassen des Schwergases in den Kasten erlaubt.

4. Verfahren nach einem der Ansprüche 1 bis 3, **dadurch gekennzeichnet, dass** nach dem anfänglichen Schließen des Kastens das Einlassen von Schwergas eine Sättigung des Kastens mit diesem Gas herstellt, und dass es nach jedem darauf folgenden Schließen der Abfolge von Schließ- und Öffnungsvorgängen über die Oberseite ein zusätzliches Einlassen von Schwergas in den geschlossenen Kasten aufweist.

5. Verfahren nach einem der Ansprüche 1 bis 4, **dadurch gekennzeichnet, dass** das Herstellen des Unterdrucks während des ganzen Verfahrens fortgesetzt wird.

6. Verfahren nach einem der Ansprüche 1 bis 5, **dadurch gekennzeichnet, dass** es auf der Unterseite des Kastens um diesen eine Rückgewinnung von Schwergas, das entlang des Kastens von oben nach unten abfließt, aufweist.

7. Verfahren nach einem der Ansprüche 1 bis 6, **dadurch gekennzeichnet, dass** das Schwergas ein narkotisches Gas ist.

8. Gerät zum Umgang mit Gas, das schwerer ist als Luft, Folgendes aufweisend
- einen Kasten (1), der zum Aufnehmen eines Labortiers bestimmt ist, der einen verschließbaren Hohlraum (2) aufweist,
- eine Schwergasquelle (4), die mit dem Kasten in Kommunikation sein und ein Einlassen des Schwergases in seinen Hohlraum erlauben kann, und
- Mittel (6, 7) zum Steuern der Kommunikation zwischen der Quelle (4) und dem Hohlraum (2) des Kastens,
wobei der Kasten (1) eine Öffnung nach oben und Schließmittel (3) aufweist, die zwischen einer Schließposition, in der sie die Öffnung nach oben verschließen, und einer Öffnungsposition, in der diese freigegeben wird, verstellt werden können,
**dadurch gekennzeichnet, dass** die Steuermittel (6, 7) von einem Stoppzustand zu einem Freigabezustand der Kommunikation und umgekehrt übergehen können, wobei die Steuermittel (6, 7) in Stoppzustand sind, wenn die Schließmittel (3) in einer Öffnungsposition sind, und die Schließmittel (3) in Schließposition sind, wenn die Steuermittel (6, 7) in ihrem Freigabezustand sind, und
dass es ferner eine Unterdruckquelle (35) und Mittel zum Herstellen eines Unterdrucks (17) in einer peripheren Zone an der Oberseite des Kastens aufweist, die von der Unterdruckquelle gespeist werden und Schwergas, das aus dem Kasten (1) nach oben in einen geschlossenen Einschluss austritt, ansaugen.

9. Gerät für den Umgang nach Anspruch 8, **dadurch gekennzeichnet, dass** es ferner in einer peripheren externen Zone auf der Unterseite des Kastens (1) Rückgewinnungsmittel (11) des Schwergases aufweist, das entlang des Kastens von oben nach unten abfließt.

10. Gerät für den Umgang nach einem der Ansprüche 8 und 9, **dadurch gekennzeichnet, dass** die Mittel zum Herstellen eines Unterdrucks ununterbrochen funktionieren.

11. Gerät für den Umgang nach einem der Ansprüche 8 bis 10, **dadurch gekennzeichnet, dass** die Steuermittel ein Stoppventil (6) aufweisen, das in einer Leitung (5) eingerichtet ist, die die Schwergasquelle (4) und den Hohlraum (2) des Kastens verbindet, und ein Steuerelement (7) des Ventils, das mechanisch in dem Stoppzustand blockiert ist, wenn die Schließmittel (3) in Öffnungsposition sind, und mechanisch die Schließmittel (3) in Schließposition blockiert, wenn es im Freigabezustand ist.

12. Gerät für den Umgang nach einem der Ansprüche 8 bis 10, **dadurch gekennzeichnet, dass** die Steuermittel ein Stoppventil (6) aufweisen, das in einer Leitung (5) eingerichtet ist, die die Schwergasquelle (4) und den Hohlraum (2) des Kastens verbindet, und ein Steuerorgan, das das Ventil automatisch in Schließzustand blockiert, wenn es ein Signal des Austretens der Schließmittel aus ihrer Schließposition erfasst, und das automatisch die Schließmittel in Schließposition blockiert, wenn sich das Ventil in Freigabezustand befindet.

13. Gerät für den Umgang nach einem der Ansprüche 8 bis 10, **dadurch gekennzeichnet, dass** die Steuermittel ein Stoppventil (6) aufweisen, das in einer Leitung (5) eingerichtet ist, die die Schwergasquelle (4) und den Hohlraum (2) des Kastens verbindet, und ein Steuerorgan, das automatisch das Ventil in Stoppzustand blockiert, wenn es ein Signal des Austretens der Schließmittel aus ihrer Schließposition erfasst, und das das Ventil auf den Freigabezustand steuern kann, wenn sich die Schließmittel in Schließposition befinden.

14. Gerät für den Umgang nach einem der Ansprüche 8 bis 13, **dadurch gekennzeichnet, dass** die Schließmittel aus einem Deckel (3) bestehen, der in einer Gleitschiene (15), die auf dem Niveau der Öffnung nach oben des Kastens (1) vorgesehen ist, gleitet.

15. Gerät für den Umgang nach Anspruch 14, **dadurch gekennzeichnet, dass** die Mittel zum Herstellen eines Unterdrucks einen Rahmen (17) aufweisen, der aus einem Hohlprofil geformt ist, der von dem Kasten an der Peripherie seiner Öffnung nach oben getragen wird und der auf drei Seiten (21-23, 23) über einem Teil des Hohlraums (2) des Kastens und daher des Deckels (3) in Schließposition liegt, während er auf einer vierten Seite (25) unter dem Deckel in Schließposition liegt, und dass das Hohlprofil dem Deckel in Schließposition gegenüber mit Ansaugöffnungen (24, 28) versehen ist, während es über eine geeignete Leitung (30) mit der Unterdruckquelle in Kommunikation ist.

16. Gerät zum Umgang nach einem der Ansprüche 9 bis 15, **dadurch gekennzeichnet, dass** die Rückgewinnungsmittel eine Wanne (11), die nach oben offen ist, und eine Tragplatte (8) für den Kasten (1), die zentral in der Wanne in Entfernung von dieser gestützt ist, aufweisen.

17. Gerät zum Umgang nach Anspruch 16, **dadurch gekennzeichnet, dass** die Wanne Unterdruckmittel aufweist, die unter der Tragplatte wirken und das in der Wanne zurückgewonnene Schwergas absaugen.

18. Gerät nach einem der Ansprüche 16 und 17, **dadurch gekennzeichnet, dass** es ferner neben der Wanne (11), die mit einer Tragplatte (8) für den Kasten (1) versehen ist, mindestens eine zusätzliche Wanne (36) aufweist, die jeweils mit einer Tragplatte (37) für einen anderen Kasten und/oder für einen Tragkörper für Gas, das schwerer ist als Luft, versehen sind.
